# DEMANDE DE BREVET EUROPEEN

(11) **EP 0 323 374 A1**
(43) Date de publication de la demande: **05.07.1989**
(21) Numéro de dépôt: 88420435.5
(22) Date de dépôt: 27.12.1988
(51) Int. Cl.: B01F 15/00, B01F 15/06

(54) **Moyeu d'agitateur à pales creuses et à circuit de circulation interne d'un fluide caloriporteur**

(30) Priorité: 29.12.1987 FR 8718510
(71) Demandeur: MORITZ, Société Anonyme, F-78401 Chatou Cédex (FR)
(72) Inventeur: Bouchez, Alain, F-94300 Vincennes (FR); Cognard, Patrice, F-92100 Boulogne (FR); Marie, Gérard, F-92500 Rueil Malmaison (FR); Schmidt, Alain, F-78600 Mesnil le Roi (FR)
(74) Mandataire: Ropital-Bonvarlet, Claude

(57) **Abrégé**

- Malaxeur de produits divers.

- Le moyeu d'agitateur à pales creuses conforme à l'invention comprend :
. une bague cannelée (**9**) enfilée sur l'arbre (**11**) et portant les pieds (**20**) des pales creuses (**2**),
. une fourrure (**12**) d'immobilisation axiale, interposée entre l'arbre et la bague et bloquée axialement par un bouchon,
. au moins un circuit de circulation traversant l'arbre et la bague pour déboucher dans les pales.

- Aplication à la conduite de la réaction de composés chimiques.

## Description

La présente invention est relative aux appareils malaxeurs, mélangeurs, homogénéisateurs mis en oeuvre dans de nombreux domaines industriels pour réaliser la composition de produits divers ou, encore, mener à bien la réaction de certains composés chimiques ou, enfin, le conditionnement de produits intermédiaires ou définitifs.

De tels appareils comprennent une cuve ou un récipient généralement de forme pseudo-cylindrique ou pseudo-sphérique contenant un mobile d'agitation adapté sur l'arbre de sortie d'un groupe moto-réducteur d'entraînement en rotation. Le mobile d'agitation est composé d'un moyeu à partir duquel s'étendent des pales ou des aubes dont la conformation est choisie, en fonction de la nature des produits et du travail ou du traitement à accomplir, pour qu'un mélange homogène puisse être entretenu efficacement dans toute la masse de produits contenue dans le récipient.

Pour illustrer l'art antérieur en la matière, il est possible de citer des enseignements par les brevets **FR 2 052 018** (**69-22 862**) et **2 273 582** (**74-19 418**).

Si, en règle générale, les mobiles d'agitation, actuellement connus, donnent satisfaction pour ce qui concerne l'homogénéisation, le mélange ou le brassage des produits contenus dans le récipient, il apparaît que de tels appareils, considérés dans leur ensemble, ne sont pas appropriés pour mener à bien, dans tous les cas d'application, les opérations de mélange, d'homogénéisation, de brassage ou de traitement.

En effet, selon les procédés devant être développés, il est fréquent que la conduite de fonctionnement implique d'apporter ou de prélever du mélange interne des calories ou des frigories, de façon à entretenir une température à coeur qui soit compatible avec le mélange, l'homogénéisation ou le traitement à conduire. Il est également fréquent que se présente le besoin de pouvoir agir sur les paramètres thermiques de façon temporaire, par exemple, au cours d'une phase de réaction en dehors de laquelle un simple brassage peut ou doit être entretenu par le mobile d'agitation.

Jusqu'à présent, le contrôle d'un tel paramètre thermique est mené à bien par l'intermédiaire de fluides caloriporteurs qui sont injectés à l'intérieur d'une double enveloppe. L'échange thermique s'effectue par conduction à travers l'enveloppe qui constitue un barrière pénalisant l'échange thermique. Il devient, dans ces conditions, difficile de réaliser un apport ou un prélèvement, soit à coeur de la masse en mouvement à l'intérieur de la cuve ou du récipient, soit au voisinage du mobile d'agitation.

Pour remédier à cet inconvénient, il a été proposé, par exemple par le brevet **FR 1 460 908**, de réaliser les aubes ou les pales d'un module d'agitation sous une forme creuse, de manière à délimiter, intérieurement, un circuit aller et retour d'un fluide caloriporteur.

Par un tel moyen technique, il devient possible d'apporter, à coeur de la masse en mouvement, soit des calories, soit des frigories, avec une certitude de transmission, étant donné que les différentes aubes du module d'agitation sont en permanence en contact avec le coeur de la masse à brasser ou à mélanger.

Si une telle proposition permet de résoudre le problème posé, elle fait naître, en revanche, un problème secondaire qui est celui de la réalisation convenable d'un moyeu permettant, par adaptation sur l'arbre d'entraînement, de supporter une charge mécanique élevée découlant de la transmission du couple d'entraînement fourni par la puissance motrice mise en oeuvre.

Un tel moyeu doit aussi être à même de pouvoir assurer une circulation aller et retour d'un fluide caloriporteur entre les pales ou aubes et un circuit aller et retour raccordé à l'arbre d'entraînement d'un tel module d'agitation. Une telle transmission doit, bien entendu, être assurée de façon étanche.

Une autre obligation s'imposant à un tel moyeu réside dans la possibilité de pouvoir accéder, aisément et rapidement, à ses différents organes constitutifs, lorsqu'il convient de réparer une fuite ou de changer, par exemple, une pale en partie au moins détériorée.

Ces impératifs ne trouvent pas de solution avec le brevet **FR 1 460 908** précité, ni même par les enseignements des brevets **DE 19 26 704, US 3 241 606, CH 643 153** dont aucun ne concerne le problème spécifique de la constitution d'un moyeu à pales.

L'objet de l'invention vise, justement, à répondre à l'ensemble de ces difficultés et, à cet effet, se trouve caractérisé en ce qu'il comprend :
- une bague cannelée, enfilée sur l'arbre et portant les pieds des pales creuses,
- une fourrure d'immobilisation axiale, interposée entre l'arbre et la bague et bloquée axialement par un bouchon,
- au moins un circuit de circulation traversant l'arbre et la bague pour déboucher dans les pales.

Un objet supplémentaire de l'invention est de proposer un moyeu d'agitateur qui soit à même d'établir des conditions de circulation optimales d'un fluide caloriporteur, de façon que l'échange thermique, à partir de chaque pale faisant office d'échangeur proprement dit, puisse être établi de façon certaine et continue pour un débit donné ou une vitesse de circulation connue d'un tel fluide.

L'invention a, également, pour objet un mobile d'agitation du type à pales creuses et à circuit de circulation interne d'un fluide caloriporteur dont le moyeu met en oeuvre les caractéristiques de l'invention.

Diverses autres caractéristiques ressortent de la description faite ci-dessous en référence aux dessins annexés qui montrent, à titre d'exemple non limitatif, une forme de réalisation de l'objet de l'invention.
La **fig. 1** est une coupe-élévation schématique d'un appareil de malaxage, de mélange ou de brassage comportant un mobile d'agitation conforme à l'invention.
La **fig. 2** est une vue en plan, prise sensiblement selon la ligne **II-II** de la **fig. 1**.
La **fig. 3** est une coupe-élévation prise selon la ligne brisée **III-III** de la **fig. 2**.
Les **fig. 4** et **5** sont des coupes transversales prises, respectivement, selon les lignes **IV-IV** et **V-V** de la **fig. 3**.

L'objet de l'invention concerne le moyeu d'un mobile d'agitation **1** représenté aux **fig. 1** et **2** par une structure composée de trois pales ou aubes **2**. Le mobile d'agitation **1** est destiné à être monté à l'intérieur d'une cuve ou récipient **3**, par exemple de forme générale sphérique, dont la partie supérieure ouverte, non représentée à la **fig. 1**, est fermée par tout moyen convenable apte à favoriser le chargement et le déchargement éventuel. Le mobile d'agitation **1** est supporté à proximité du fond de la cuve ou du récipient **3**, en étant porté par l'arbre de sortie d'un groupe moto-réducteur **4**.

Le moyeu de l'invention est prévu pour assumer la fonction d'adaptation du mobile d'agitation sur l'arbre de sortie du groupe moto-réducteur **4** et la fonction supplémentaire d'interconnexion fluidique avec un module d'alimentation **5** raccordé à un circuit aller **6** et à un circuit retour **7** chargés d'assurer la circulation d'un fluide caloriporteur à l'intérieur des différentes pales ou aubes **2**.

En vue d'assumer la double fonction ci-dessus, tout en présentant une grande résistance mécanique apte à supporter les contraintes développées par le travail des aubes ou pales **2** et par le couple devant être transmis à partir du groupe moto-réducteur **4**, tout en offrant également une possibilité de montage rapide et d'entretien aisé, le moyeu d'agitateur est réalisé comme illustré par les **fig. 3** et **4**.

Le moyeu, désigné dans son ensemble par la référence **8**, comprend une bague **9** destinée à être montée sur la partie terminale cannelée **10** de l'arbre **11** de sortie du groupe moto-réducteur **4**. La bague **9** est immobilisée axialement, sur la partie terminale **10**, par une fourrure **12** de blocage axial interposée entre la partie terminale **10** et la bague **9**. La fourrure **12** est pressée axialement contre un épaulement **13** de la bague **9** par un segment **14** à section cunéiforme poussé par un bouchon **15** de blocage axial rapporté et fixé par des vis **16** sur l'extrémité de la partie terminale **10**.

La bague **9** est destinée à supporter les pales **2** et, à cet effet, forme, à sa base, une collerette **17** définissant une portée d'appui **18** en contre-dépouille. La portée **18** est destinée à coopérer avec le bord intérieur détalonné **19** des pieds de pales **20** qui sont, à titre d'exemple, montrées au nombre de trois à la **fig. 2**. Il doit être considéré qu'un nombre différent peut être prévu sans sortir du cadre de l'invention.

Chaque pied de pale **20** est réalisé sous la forme d'un secteur de couronne présentant, en section axiale par rapport au moyeu, une forme en queue d'aronde qui est en partie délimitée par le bord inférieur **19** détalonné et par le bord supérieur **21**. Chaque pied de pale **20** est adapté sur la périphérie extérieure de la bague **9**, de manière que le bord inférieur détalonné **19** emboîte la collerette **17** en coopérant avec la portée d'appui en contre-dépouille **18**.

Les pieds de pales **20** sont immobilisés axialement par une bride **22** montée par l'intermédiaire de vis **23** sur l'extrémité transversale de la bague **9** s'élevant au-dessus du bouchon **15**. La bride **22** est du type annulaire et forme ou comporte un talon périphérique **24** en contre-dépouille emboîtant les bords supérieurs **21** des différents pieds de pales **20**.

Chaque pied de pale **20** est immobilisé radialement par la combinaison du talon **24** et par la présence de vis **25** qui sont montées transversalement dans la bague **9**.

Chaque pied de pale **20** est, par ailleurs, immobilisé angulairement sur la bague **9** par l'intermédiaire d'une clavette **26** disposée dans deux logements complémentaires **27** et **28** présentés par les faces en regard de la bague **9** et du pied de pale **20**.

Les moyens ci-dessus permettent d'assurer un montage rapide, pratique et résistant de chaque pale **2** qui peut être démontée rapidement et aisément par rapport à la bague **9**. Les moyens de fixation mis en oeuvre sont à même d'assurer une résistance mécanique particulièrement élevée à l'assemblage du pied de pale **20** avec la bague **9**, étant donné qu'une immobilisation dans trois directions est établie pour chacun d'eux.

Afin de limiter les parties angulaires rentrantes ou sortantes présentées par le moyeu et susceptibles de perturber la fonction de l'agitateur au sein du mélange, les pieds de pales **20** sont, de préférence, complétés par la mise en place de lardons **29** permettant de reconstituer l'enveloppe continue que forment les pieds de pales **20** et qui emboîte la bague **9**. Les lardons **29** sont immobilisés entre la contre-dépouille **18** et le talon **24**.

Ainsi que cela est rappelé ci-dessus, le moyeu conforme à l'invention est prévu pour assumer une première fonction de maintien physique résistant mécaniquement pour les pales **2** et une seconde fonction de mise en relation entre les circuits **6** et **7** et les canaux ou compartiments **2a** et **2b** que délimite chacune d'elles intérieurement. A cet effet, le moyeu comprend, intérieurement, des moyens de circulation étanche pour assumer cette fonction de mise en relation.

Les moyens de circulation étanche comprennent, tout d'abord, un alésage axial **30** pratiqué dans l'arbre **11** de façon à être raccordé au circuit aller **6**. L'alésage **30** est exécuté à partir de l'extrémité de la partie terminale **10** et se trouve obturé, de façon étanche, par l'intermédiaire du bouchon **15**.

Les moyens de circulation étanche en relation avec le circuit aller **6** comprennent, par ailleurs, pour chacune des pales **2**, un conduit **31** sensiblement radial percé dans la partie terminale **10** pour faire communiquer l'alésage **30** avec une chambre de répartition **32** ménagée par des décolletages exécutés dans les faces en regard de la partie terminale **10** et de la fourrure **12**. Chaque conduit **31** coïncide avec une lumière **33** présentée par la fourrure **12** et qui débouche dans une seconde chambre de répartition **34** délimitée par des décolletages exécutés dans les faces en regard de la fourrure **12** et de la bague **9**. La lumière 33 coïncide avec un trou **35** pratiqué sensiblement radialement à travers la bague **9**. Le trou **35** est en coïncidence avec une lumière **36** ménagée dans la clavette **26**. La lumière **36** coïncide avec un passage **37** exécuté dans le pied de pale **20** pour déboucher dans le premier canal ou compartiment **2a** ménagé dans cette dernière. De façon connue, le canal ou le compartiment **2a** communique, par exemple, en bout de pale, avec le second passage **2b**.

Des moyens d'étanchéification sont prévus en étant, par exemple, constitués par des garnitures ou joints à lèvres ou toriques, par exemple placés aux interfaces entre la partie terminale **10** et la fourrure **12**, la fourrure et la bague **9**, la bague **9** et la clavette **26**, la clavette et le pied de pale **20**.

Les moyens de circulation étanche, entre chaque pale **2** et le circuit retour **7**, comprennent un tube **38** traversant avec étanchéité le bouchon **15** pour être disposé concentriquement à l'intérieur de l'alésage **30**, afin d'être raccordé au circuit retour **7**. Le tube **38** s'élève au-dessus du bouchon **15** d'une mesure suffisante pour être pris en charge par un guide tubulaire **39** solidaire d'un chapeau creux **40**, en métal conducteur, qui est rapporté, de façon étanche, par une base **41** au moyen de vis **42** sur la bride **22**. La base **41** est prolongée par un manchon d'adaptation étanche **43** emboîté à l'intérieur de la bride annulaire **22** et de la partie de la bague **9** s'élevant au-dessus du bouchon **15**. Le chapeau **40** définit ainsi une chambre **44** étanche, collectrice, dans laquelle s'ouvre le tube **38**.

Les moyens de circulation étanche entre chaque pale et le circuit **7** comprennent, par ailleurs, un perçage **45** sensiblement radial, pratiqué de façon borgne dans la partie saillante de la bague **9** pour s'ouvrir dans la chambre **44**. Le perçage **45** débouche dans un perçage axial **46** pratiqué dans l'épaisseur de la bague **9** pour communiquer avec un trou radial **47** coïncidant avec une lumière **48** ménagée dans la clavette **26** correspondante. La lumière **48** est en relation avec un passage **49** pratiqué dans le pied de pale **20** pour déboucher dans le second compartiment ou canal **2b** de la pale **2** correspondante.

Des garnitures d'étanchéité sont interposées entre le manchon **43** et la bague **9**, la bague **9** et la clavette **26**, la clavette **26** et le pied de pale **20**.

L'établissement d'une circulation de fluide caloriporteur, contrôlée à partir des circuits **6** et **7**, permet de délivrer du fluide dans l'alésage **30** pour alimenter, par les conduits **31**, les chambres **32** et **34**, les trous **35** et les lumières **36**, les différents canaux ou compartiments **2a** des différentes pales **2**. Le fluide caloriporteur circule en sens inverse dans les canaux ou compartiments **2b** à partir desquels il peut emprunter les passages **49**, les lumières **48**, les trous **47** et les perçages **46** et **45** pour être recueillis dans la chambre **44**. Les moyens selon l'invention permettent de maintenir des conditions sensiblement constantes de circulation d'un fluide caloriporteur chargé d'apporter des calories en cours de travail ou, encore, d'en prélever, par les pales ou aubes, ainsi que par le chapeau **40**.

Les moyens mis en oeuvre permettent d'établir une circulation aller et retour étanche à partir d'un seul moyeu dont les dispositions structurelles sont aptes à supporter les efforts mécaniques se développant, soit par le couple d'entraînement en rotation généré par le groupe moto-réducteur **4**, soit par les réactions subies par les pales **2** par le travail de brassage, de mélange, de malaxage de la composition interne à la cuve **3**.

L'invention n'est pas limitée à l'exemple décrit et représenté, car diverses modifications peuvent y être apportées sans sortir de son cadre. En particulier, le moyeu peut être réalisé pour n'établir qu'un seul passage de fluide en direction des pales qui possèdent, localement, des orifices, contrôlés ou non, d'injection dans la masse de produits contenus dans la cuve. Dans un tel cas, le moyeu ne comporte qu'un circuit interne, constitué, soit par l'alésage **30**, les conduits **31**, les chambres **32**, **34**, les lumières **33**, les trous **35**, les lumières **36** et les passages **37**, soit par le tube **38**, la chambre **44**, les perçages **45** et **46**, les trous **47**, les lumières **48** et les passages **49**.

## Revendications

**1** - Moyeu d'agitateur à pales creuses (**2**) et à circuit de circulation interne d'un fluide, du type destiné à être monté en bout d'un arbre d'entraînement cannelé, raccordé à au moins un circuit de circulation,
caractérisé en ce qu'il comprend :
- une bague cannelée (**9**) enfilée sur l'arbre (**11**) et portant les pieds (**20**) des pales creuses (**2**),
- une fourrure (**12**) d'immobilisation axiale, interposée entre l'arbre et la bague et bloquée axialement par un bouchon,
- au moins un circuit de circulation traversant l'arbre et la bague pour déboucher dans les pales.

**2** - Moyeu d'agitateur selon la revendication 1,
caractérisé en ce qu'il comprend :
- une bague cannelée (**9**) enfilée sur l'arbre (**11**) et portant les pieds (**20**) des pales creuses (**2**),
- une fourrure (**12**) d'immobilisation axiale, interposée entre l'arbre et la bague et bloquée axialement par un bouchon étanche (**15**) rapporté en bout d'arbre qui délimite un alésage (**30**) en relation avec un circuit aller (**6**), ledit bouchon étant traversé par un tube (**38**) placé en communication avec un circuit retour (**7**) et s'élevant au-dessus du bouchon,
- un chapeau creux (**40**) rapporté sur le dessus de la bague pour délimiter une chambre étanche collectrice (**44**) dans laquelle débouche le tube,
- et des moyens de circulation étanche traversant :
. d'une part, l'arbre, la fourrure, la bague et les pieds pour mettre en relation les pales avec le circuit aller,
. et, d'autre part, la bague et les pieds pour faire communiquer les pales avec la chambre elle-même en relation avec le circuit retour par le tube.

**3** - Moyeu d'agitateur selon la revendication 2,
caractérisé en ce que la bague cannelée (**9**) comporte à sa base une collerette (**17**) définissant une portée d'appui (**18**) en contre-dépouille avec laquelle coopèrent les bords inférieurs complémentaires détalonnés (**19**) des pieds de pale (**20**) réalisés en forme de secteurs de couronnes présentant en coupe axiale une section en queue d'aronde, lesdits pieds étant immobilisés :
- axialement contre la portée d'appui (**18**) par une bride (**22**) de blocage annulaire fixée sur la bague et comportant un talon annulaire (**24**) en contre-dépouille emboîtant les bords supérieurs des pieds de pale,
- angulairement sur la bague chacun par une clavette (**26**),
- et radialement, en combinaison par la bride et par des vis (**25**) montées sur la bague.

**4** - Moyeu d'agitateur selon la revendication 3,
caractérisé en ce que les pieds de pales (**20**), en forme de secteurs de couronne, reconstituent une enveloppe cylindrique emboîtant la bague par l'intermédiaire de lardons (**29**) rapportés entre eux.

**5** - Moyeu d'agitateur selon la revendication 3,
caractérisé en ce que le bord inférieur de chaque pied de pale (**20**) est détalonné complémentairement à la collerette pour emboîter cette dernière et la portée en contre-dépouille qu'elle définit.

**6** - Moyeu d'agitateur selon la revendication 2,
caractérisé en ce que la fourrure (**12**) d'immobilisation axiale est pressée contre un épaulement (**13**) de la bague par un segment (**14**) à section cunéiforme poussé par le bouchon (**15**).

**7** - Moyeu d'agitateur selon la revendication 2,
caractérisé en ce que le chapeau (**40**) est rapporté sur la bride par sa base (**41**) qui forme un manchon (**43**) emboîté avec étanchéité dans la partie de la bague s'élevant au-delà du bouchon.

**8** - Moyeu d'agitateur selon les revendications 2 et 3,
caractérisé en ce que les moyens de circulation étanche entre le circuit aller (**6**) et chaque pale (**2**) comprennent :
- un alésage axial (**30**) ménagé dans l'arbre et fermé par le bouchon (**15**),
- un conduit transversal (**31**) débouchant dans une chambre annulaire de répartition (**32**) ménagée entre l'arbre et la fourrure,
- une lumière (**33**) pratiquée dans la fourrure et débouchant dans une seconde chambre annulaire de répartition (**34**) ménagée entre la fourrure et la bague,
- un trou radial (**35**) ménagé dans la bague,
- une lumière (**36**) prévue dans la clavette,
- et un passage (**37**) pratiqué dans le pied de pale pour déboucher dans un premier canal ou compartiment (**2a**) de cette dernière communiquant avec un second canal (**2b**).

**9** - Moyeu d'agitateur selon la revendication 8,
caractérisé en ce que des joints d'étanchéité sont rapportés aux interfaces entre arbre-fourrure, fourrure-bague, bague-clavette, clavette-pied de pale.

**10** - Moyeu d'agitateur selon les revendications 2 et 3,
caractérisé en ce que les moyens de circulation étanche entre le circuit retour (**7**) et chaque pale (**2**) comprennent :
- un tube (**38**) disposé dans l'alésage, traversant le bouchon (**15**), et s'ouvrant dans la chambre (**44**),
- un perçage radial (**45**) pratiqué dans la bague pour s'ouvrir dans la chambre,
- un perçage axial (**46**) pratiqué dans la bague pour communiquer avec le perçage radial (**45**),
- un trou radial (**47**) ménagé dans la bague en relation avec le perçage axial,
- une lumière (**48**) prévue dans la clavette,
- et un passage (**49**) pratiqué dans le pied de pale (**20**) pour déboucher dans un deuxième canal (**2b**) ou compartiment de cette dernière communiquant avec le premier canal.

**11** - Moyeu d'agitateur selon la revendication 10,
caractérisé en ce que des joints d'étanchéité sont prévus aux interfaces entre manchon-bague, bague-clavette, clavette-pied de pale.

**12** - Agitateur comportant un moyeu selon l'une des revendications 1 à 11.
